# EUROPÄISCHE PATENTSCHRIFT

(11) **EP 0 017 776 B1**
(45) Veröffentlichungstag und Bekanntmachung des Hinweises auf die Patenterteilung: **19.06.1985**
(21) Anmeldenummer: 80101410.1
(22) Anmeldetag: 18.03.1980
(51) Int. Cl.: B41F 13/00, B41F 21/00

(54) **Bogenführende Folie als Aufzug für Gegendruckzylinder**
Sheet guiding blanket for covering an impression cylinder
Blanchet de guidage de feuilles pour le revêtement d'un cylindre d'impression

(30) Priorität: 24.04.1979 DE 2916505
(43) Veröffentlichungstag der Anmeldung: 29.10.1980
(73) Patentinhaber: Heidelberger Druckmaschinen Aktiengesellschaft, D-69019 Heidelberg (DE)
(72) Erfinder: Wirz, Arno, D-6901 Bammental (DE); Sobotta, Peter, D-6900 Heidelberg (DE); Arendt, Franz, D-6909 Walldorf (DE); Gramlich, Otto Karl, D-6800 Mannheim (DE)
(74) Vertreter: Stoltenberg, Heinz-Herbert Baldo

## Beschreibung

Die Erfindung betrifft eine bogenführende Folie als Aufzug für Gegendruckzylinder von Rotationsdruckmaschinen für Schön- und Widerdruck_{;} deren eine Fläche glatt ausgebildet und deren gegenüberliegende Fläche mit statistisch gleichmäßig verteilten, gleich hohen Kugelkalotten versehen ist.

Nach der DE-B-1 258 873 ist bekannt, ein die Mantelfläche von Widerdruck- und Bogenführungszylindern bildendes Aluminiumblech beispielsweise durch Sandstrahlen aufzurauhen und dann mit einer dünnen Chromschicht zu überziehen. Die tragenden Flächenteile der so geschaffenen rauhen Fläche sind unregelmäßig hoch und verschieden groß. Relativ spitze Flächen werden naturgemäß vom Papier schneller abgenutzt als flächige. An den abgenutzten Stellen kommt das Trägermaterial, also das Aluminium, zum Vorschein. Das Farbabgabeverhalten dieser freigelegten Flächen des Trägermaterials ist so wenig zufriedenstellend, daß sich die Mantelfläche zur Führung von frisch bedruckten Bogenseiten bei Schön- und Widerdruck nicht mehr eignet. Außerdem dringen an diesen stark abgenutzten Flächenteilen die beim Offsetverfahren verwendeten chemischen Mittel ein. Es kommt zum Korrodieren.

Durch die DE-A-2 820 549 ist ferner eine metallene Bogenführungsfolie bekanntgeworden, die mindestens zwei Schichten aufweist. Eine Trägerschicht aus Aluminium oder Kupfer ist einseitig durch Strahlbehandlung aufgerauht und vernickelt. Auf diese zweite Schicht aus Nikkel kann noch eine weitere dünne Lage aus Hartnickel aufgetragen sein.

Das Aufrauhen der Trägerschicht mit Hilfe eines Strahlverfahrens erzeugt tragende Flächen, die ungleich hoch und verschieden groß sind. Die während des Druckprozesses von der druckfrischen Bogenunterseite abgenommene Farbe wird daher beim Verlassen des Druckspaltes unregelmäßig wieder abgegeben. Es kommt zu Farbumverteilungen und damit zur Verschlechterung des Druckbildes. Ferner bietet eine solche Bogenführungsfläche aufgrund zu großer und zu unterschiedlicher Täler eine unzureichende Unterlage für den Bogen beim Aufbringen des Widerdrucks.

Eine dreischichtige Bogenführungsfläche hat überdies den Nachteil, daß die Struktur der aufgerauhten Oberfläche eine Abschwächung erfährt. Die Täler werden enger und die höher gelegenen tragenden Flächen größer. Dies hat zur Folge, daß sich bei einer dreischichtigen Bogenführfolie das Farbabgabeverhalten verschlechtert. Darüber hinaus ist es schwierig, die dreischichtigen Bogenführungsfolien an den Enden zwecks Einspannens abzubiegen, da die Hartnikkelschicht dabei reißt.

Aus der FR-A-2 283 995 ist eine bogenführende Folie aus Nickel als Aufzug für Gegendruckzylinder von Rotationsdruckmaschinen für Schön-und Widerdruck bekannt, deren eine Fläche glatt ausgebildet und deren gegenüberliegende Fläche mit statistisch gleichmäßig verteilten, gleich hohen Kugelkalbtten versehen ist. Diese Metallfolie wird nach dem Verfahren der galvanoplastischen Abformung mit Hilfe einer Negativform aus Nickel hergestellt. Die ersten in einer solchen Negativform abgeformten Folien sind relativ glatt. Je mehr Folien jedoch produziert wer. den, desto stärker stellt sich auf der strukturierten Oberfläche eine Mikrorauheit ein. Anderer seits wurde beobachtet, daß solche Folien nach Inbetriebnahme in der Anlaufphase ein gemindertes Farbabgabeverhalten zeigten. Erst nach längerem Gebrauch des Aufzugs in der Maschine wurde das optimale Farbabgabeverhalten erreicht.

Aufgabe der Erfindung ist es, eine Folie dieser bekannten Art zu schaffen, deren Farbabgabeverhalten während der gesamten Lebensdauer der Folie annähernd konstant gut ist.

Die Lösung dieser Aufgabe beruht auf der Erkenntnis, daß das anfänglich nicht zufriedenstellende Farbabgabeverhalten der bekannten Folie auf deren Mikrorauheit beruht, und besteht darin, daß die Folie von einer Trägerschicht und einer Deckschicht gebildet wird, die Trägerschicht aus Nickel oder Kunststoff mit hohen Elastizitätsmodul, z. B. Polyamid oder PVC, besteht, die der Decksschicht zugekehrte Seite der Trägerschicht mit statistisch gleichmäßig verteilten, gleich hohen Kugelkalotten versehen ist und auf diese Seite eine deren Mikrorauheit ausgleichende, dünne Chromschicht als Deckschicht aufgebracht ist.

Das Farbabgabeverhalten einer Fläche ist abhängig von ihrer Struktur und ihrem Material. Die Ausbildung der tragenden Flächen als Kugelkalotten begünstigt das Abziehen angenommener Farbe. Materialien wie Chrom, Nickel und be stimmte Kunststoffe begünstigen zusätzlich die Farbabgabe.

Die Trägerschicht kann deshalb beispielsweise aus einer mittels Galvanoformung hergestellten Nickelfolie oder aus gepreßten Kunstoffolien mit hohem Elastizitätsmodul, z. B. Hartpolyamidfolien, bestehen. Die aufgebrachte Chromschicht kann beispielsweise eine Dicke von 0,01 bis 0,03 mm aufweisen. Sie gleicht die Mikrorauheit einer Nickel- oder Kunststoffschicht weitgehend aus und bietet somit eine glattere Oberfläche als die Trägerschicht. Dies hat zur Folge, daß eine Folie nach der Erfindung schon in den ersten Tagen der Inbetriebnahme bestes Farbabgabeverhalten zeigt. Überraschenderweise konnte die Qualität des Farbabgabeverhaltens sogar insgesamt gesteigert werden. Offensichtlich ist die verchromte Oberfläche glatter und farbabzugsfreundlicher als eine optimal ausgebildete, strukturierte Fläche der bekannten Nikkelfolie. Beachtlich ist auch die erhebliche Ausdehnung der Waschintervalle. Ein Aufzug nach der Erfindung braucht viel seltener als die bekannte Nickelfolie gewaschen zu werden.

Darüber hinaus wird die Lebensdauer der bogenführenden Folie um die Standzeit der sehr harten Chromschicht verlängert. Dabei bleibt das Farbabgabeverhalten einer solchen verchromten, bogenführenden Folie praktisch über die gesamte Lebensdauer konstant, weil nach dem Verschleiß der sehr dünnen Chromschicht an den bogentragenden Flächenteilen die zum Vorschein kommende Trägerschicht gleichfalls gute Farbabgabeeigenschaften aufweist.

Besonders vorteilhaft ist die Verwendung von purem Nickel als Trägerschicht, weil sich Chrom und Nickel in ihrer chemischen Beständigkeit gegenüber den im Offsetdruck verwendeten Chemikalien ergänzen. So kann beispielsweise die dünne Chromschicht durch Aufbringen von Rapidschwärzer beschädigt werden. Nickel ist jedoch gegen Rapidschwärzer beständig. Andererseits greifen bestimmte Wischwasserzusätze u. U. in Verbindung mit örtlichem Leitungswasser Nickel an. Chrom widersteht diesen Chemikalien. Die dünne Chromschicht verhindert also bei Verwendung ungünstiger Wischwasserzusätze den frühzeitigen Verschleiß einer Nickelfolie.

Die Erfindung wird im folgenden durch ein Ausführungsbeispiel anhand der Zeichnung näher erläutert. Es zeigt
Fig. 1 einen Ausschnitt der strukturierten Fläche einer bogentragenden Folie nach der Erfindung,
Fig. 2 den Schnitt A-B durch diesen Folienschnitt und
Fig. 3 den Schnitt C-D durch denselben Folienschnitt.

Wie man aus der Fig. 1 ersehen kann, ist die strukturierte Fläche 1 der bogenführenden Folie 2 mit Tragflächen in Form von Kugelkalotten 3 übersät. Diese Kugelkalotten 3 sind statistisch gleichmäßig verteilt angeordnet, d. h., ihre Verteilung ist nicht symmetrisch, nähert sich jedoch der Symmetrie. Statistisch gleichmäßig bedeutet auch, daß auf einer Flächeneinheit etwa die gleich Anzahl von Kugelkalotten 3 vorgesehen wird. Dadurch ist gewährleistet, daß die Zwischenräume, die Täler 4, hinsichtlich ihrer Größe und Gestalt nicht wesentlich voneinander abweichen. Grundsätzlich ist also auch eine gleichförmige Unterlage eines zu bedruckenden Bogens gewährleistet.

Wie aus den Figuren 2 und 3 zu entnehmen ist, sind die Kugelkalotten 3 alle gleich hoch. Die Kuppen der Kugelkalotten 3 bilden somit eine Tragebene 5. Die Kalottenform der Tragflächen und die Bildung der Tragebene 5 gewährleisten eine ausgezeichnete Abstützung des auf der anderen Seite zu bedruckenden Bogens. Diese Anordnung der Kugelkalotten 3 verhindert außerdem das vorzeitige Abnutzen höher stehender Tragflächen, wie es bei bekannten, bogentragenden Folien der Fall ist.

Die bogenführende Folie 2 besteht gemäß Figur 2 aus zwei Schichten, nämlich der Trägerschicht 6 aus Nickel und der Deckschicht 7 aus Chrom. Die Trägerschicht 6 kann beispielsweise durch Galvanoformung hergestellt werden, wobei allerdings die tragenden Kuppen noch eine relativ große Mikrorauheit aufweisen. In einem anderen Bad kann die dünne Chromschicht 7 aufgebracht werden. Sie wird an ihrer Oberfläche wesentlich glatter als die Trägerschicht 6. Dadurch hat eine solche bogentragende Folie vom Beginn der Nutzung an ein gleich gutes Farbabgabeverhalten, während bei der Nutzung der Trägerfolie allein erst nach einer gewissen Glättung der Mikrorauheit das optimale Farbabgabeverhalten erzielt wird. Auch läßt sich die verchromte Oberfläche besser waschen als die geringfügig rauhere Fläche der Trägerschicht 6.

Nach Herstellung der Trägerschicht 6 mittels Galvanoformung sind zunächst die Einspannräder 8 abzubiegen, bevor im Chrombad die Deckschicht 7 aufgebracht wird.

Das Ausführungsbeispiel kann insofern Abwandlungen erfahren, als statt der durch Galvanoformung hergestellten Trägerschicht 6 aus Nickel eine geprägte oder geätzte Kunststofffolie, z. B. ein in bezug auf gutes Farbabgabeverhalten geeigneter Hartthermoplast aus PVC, Polyester, Polyamid, Verwendung findet. Der Thermoplast muß jedoch einen hohen Elastizitätsmodul aufweisen, weil er andernfalls im Druckspalt aufgrund des Walkprozesses nachgeben würde und Breiterdrucken hervorriefe.

## Patentansprüche

Bogenführende Folie (2) als Aufzug für Gegendruckzylinder von Rotationsdruckmaschinen für Schön- und Widerdruck, deren eine Fläche glatt ausgebildet und deren gegenüberliegende Fläche mit statistisch gleichmäßig verteilten, gleich hohen Kugelkalotten (3) versehen ist, dadurch gekennzeichnet, daß die Folie von einer Trägerschicht (6) und einer Deckschicht (7) gebildet wird, die Trägerschicht (6) aus Nickel oder Kunststoff mit hohem Elastizitätsmodul, z. B. Polyamid oder PVC, besteht, die der Deckschicht (7) zugekehrte Seite der Trägerschicht (6) mit statistisch gleichmäßig verteilten, gleich hohen Kugelkalotten versehen ist und auf diese Seite eine deren Mikrorauheit ausgleichende, dünne Chromschicht als Deckschicht (7) aufgebracht ist.

## Claims

A sheet-guiding foil (2) as a covering for an im- presion cylinder in rotary offset perfector presses, one surface of the foil being smooth while the opposite surface thereof is provided with spherical calottes (3) of equal height and of statistically uniform distribution, wherein said foil is formed of a backing layer (6) and an upper layer (7), said backing layer made of nickel or a plastic material having a high modulus of elasticity, e. g. a polyamide or polyvinyl chloride, the surface of said backing layer (6) facing said upper layer (7) is provided with said spherical calottes of equal height and of statistically uniform distribution, and a thin chronium layer is applied to said surface as said upper layer (7) for evening out microroughness.

## Revendications

1. Feuille (2) réalisant le guidage de feuilles à imprimer et servant d'habillage pour un cylindre de contre-pression de presses rotatives à retiration, et dont une surface est lisse et dont la surface opposée est munie de calottes sphériques (3) de même hauteur réparties de façon uniforme statistiquement, caractérisée en ce que la feuille de guidage est formée par une couche de support (6) et par une couche de revêtement (7), que la couche de support (6) est constituée par du nickel ou par une matiè plastique possédant un module d'élasticité élevé, par exemple un polyamide ou du PVC, que la face de la couche de support (6), qui est tournée vers la couche de revêtement (7), est équipée de calottes sphériques de même hauteur réparties de façon uniforme statistiquement et que sur cette face se trouve disposée, en tant que couche de revéte- ment (7), une mince couche de chrome compensant la micro-rugosité de ladite face.
